# FASCICULE DE BREVET EUROPEEN

(11) **EP 1 734 203 B1**
(45) Date de publication et mention de la délivrance du brevet: **26.08.2009**
(21) Numéro de dépôt: 06356064.3
(22) Date de dépôt: 08.06.2006
(51) Int. Cl.: E04F 19/04, E04F 15/16

(54) **Empiècement pour un revêtement de sol et mur posé dans une zone d'angle rentrant de jonction entre un sol et des murs, et procédé de pose associé**
Eckstück für ein Fussbodenbelag im Bereich einer Innenecke zwischen Boden und angrenzenden Wänden, sowie entsprechendes Verlegeverfahren
Corner piece for a flooring in the area of an inner corner defined between a floor and adjoining walls, and associated laying process

(30) Priorité: 14.06.2005 FR 0551607
(43) Date de publication de la demande: 20.12.2006
(73) Titulaire: GERFLOR, 69100 Villeurbanne (FR)
(72) Inventeur: Mossot, Yves, 69170 Tarare (FR); Farine, Patrice, 42780 Violay (FR)
(74) Mandataire: Dupuis, François

(56) Documents cités:
- EP-A- 0 437 660
- WO-A-91/10554
- WO-A-91/10792
- DE-U1- 9 113 934
- DE-U1- 29 506 296

## Description

L'invention se rattache au secteur technique des revêtements de sols et murs à l'aide de matériaux en polychlorure de vinyle ou similaires.

A la connaissance du demandeur, qui est un des Leaders en Europe dans la fabrication de ce type de revêtements de sols et murs, la pose de ces revêtements dans les parties d'angles rentrants s'effectue de la manière suivante en remontée de plinthe.

Un premier procédé qui est essentiellement exploité actuellement met en oeuvre les phases suivantes. Ce procédé est illustré figures 1 et 2 des dessins. On dispose le long de la ligne de jointement, entre le sol et les murs, un berceau (1) profilé en quart de cercle qui est fixé par collage, ou autre, par ses parties longitudinales d'extrémité, sur les faces en regard des parois de sols et de murs. Ensuite, le revêtement du sol est présenté dans la partie d'angle en la faisant remonter pour venir contre les parois verticales correspondantes du mur. Cela nécessite préalablement d'effectuer une opération de coupe du revêtement selon une ligne (2) à 45° dont la partie d'extrémité correspond au point de fond de la jonction, la ligne à 45° remontant jusqu'au niveau de l'extrémité supérieure longitudinale du revêtement. La formation de l'angle dans les deux plans successifs verticaux entraîne un effet de pliure, par excès de matière, et il faut, pour éviter les surépaisseurs, procéder empiriquement à des découpes de parois de matériaux en excès. Cette opération qui s'effectue in situ est loin d'être pratique. Il faut procéder ensuite à une opération de collage du revêtement du sol et en angle rentrant et à une opération de soudure des bords en regard de part et d'autre de la ligne à 45°. Cet enlèvement des parois en excès est nécessaire pour éviter, dans la zone considérée, des surépaisseurs. La difficulté est réelle et exige de l'opérateur une grande expertise car l'opération de coupe du revêtement pour supprimer les surépaisseurs est loin d'être facile à réaliser. Cette soudure à chaud, avec la dépose d'un cordon de soudure (3), part du point rentrant maximum et s'effectue le long de la ligne oblique. Une des difficultés rencontrées reste le contrôle de la qualité de soudure qui ne peut se faire qu'au plan visuel. En pratique, on a constaté qu'il suffit qu'il y ait une infime amorce de rupture pour que l'étanchéité ne soit pas effectuée.

Un autre problème réside dans le fait que l'opération de soudure dans les angles, à la roulette ou à la buse, peut entraîner, dans l'angle, une détérioration du revêtement, telle que, par exemple, de brûlures du revêtement avec l'apparition de déformations géométriques, renflements ou autres, avec un aspect visuel peu net.

Cette solution couramment exploitée, à défaut de solutions de substitution satisfaisantes, présente encore un autre inconvénient. Les parties d'angle sont considérées comme des nids à poussière et facilitant l'accumulation de poussières, détritus en tous genres, et sont donc des zones d'encrassement privilégiées. Or, les revêtements de sols et de murs du type décrits sont couramment utilisés dans des lieux publics et privés dans lesquels l'hygiène est une exigence totale. C'est le cas dans les hôpitaux par exemple. Les moyens et instruments de nettoyage, manuels ou mécanisés, utilisés du type brosses, balais, ne permettent pas d'assurer l'entretien complet car l'accès dans la partie finale d'angle n'est pas possible.

Il apparaît donc que cette solution est peu pratique et présente de nombreux inconvénients.

La démarche du demandeur a été, il y a une quinzaine d'années, de proposer une autre solution à partir d'éléments d'angles rapportés thermoformés, illustrée figure 3. Cette solution, qui apparaissait au départ séduisante, s'est révélée à l'usage peu pratique et a été abandonnée pour revenir à l'ancienne pratique. Cette seconde solution consistait ainsi à réaliser des éléments d'angle (4) en matière plastique avec des formes préétablies définitives s'adaptant parfaitement à la partie d'angle et à les coller contre les parties en regard du sol et des murs. En fait, la gestion et la logistique nécessaires à la fabrication et à la mise en place restaient lourdes à gérer. La verticalité et la perpendicularité des murs et parois de murs successifs par rapport au sol est loin d'être absolue en pratique et se posait ensuite, lors de la pré-pose, l'agencement de ces éléments d'angles thermoformés par rapport aux parois de murs. En outre, un autre inconvénient majeur résidait dans ce qu'il y avait perte d'uniformité entre les caractéristiques et décors des revêtements de sols avec les parties d'angles.

Cette seconde technologie, qui a fait l'objet d'une exploitation par le demandeur lui-même, a été abandonnée car inexploitable industriellement.

Le demandeur en est donc revenu à la solution initiale, même si cette dernière présentait ou présente de nombreux inconvénients.

Il est connu, par ailleurs, des empiècements d'angle décrits dans les documents suivants: WO 91/10554, EP 437.660, DE 29506296, WO 91/10792, DE 9113934.

En égard de cette situation, le demandeur a néanmoins poursuivi ses recherches afin de trouver d'autres solutions de substitution.

Après de nouvelles recherches, une solution a été trouvée qui présente un grand intérêt en ce qu'elle permet de répondre à l'ensemble des problèmes posés rencontrés antérieurement, et qui permet de garantir une continuité de l'aspect visuel du revêtement posé y compris dans les zones d'angles.

Selon l'invention, l'empiècement pour un revêtement de sol et mur posé dans une zone d'angle rentrant de jonction entre un sol et des murs, ledit empiècement étant indépendant, issu du même matériau constitutif du revêtement avec les mêmes caractéristiques constitutives et de décor, est caractérisé en ce que ledit empiècement d'angle est constitué en deux dimensions avant pose, et défini en trois dimensions après pose, en présentant, à plat, une configuration géométrique de ses lignes non régulière pour, qu'après pose, ledit empiècement ait une configuration géométrique régulière parallélépipédique, ledit empiècement comprenant, après pose, 4 zones, dont trois zones triangulées qui présentent chacune deux bases formant une partie du pourtour périphérique de l'empiècement et une troisième base intérieure, la juxtaposition consécutive desdites troisièmes bases formant une partie centrale triangulée, disposée inclinée après pose, et se situant dans un plan avancé et d'éloignement par rapport à la partie d'angle de jonction des parois de murs successives et du sol, ladite partie centrale triangulée constituant une surface de dégagement apparente d'accès aisé pour l'entretien et permettant le déversement et la collecte des poussières et autres à sa base.

Selon une autre caractéristique, le procédé de pose d'un revêtement de sol et de mur dans une zone d'angle rentrant entre un sol et des murs comprenant une étape de découpage d'un empiècement selon une forme géométrique particulière dans le matériau de revêtement destiné à la pose, ledit empiècement découpé étant en deux dimensions, une étape de présentation dudit empiècement dans la zone d'angle rentrant à couvrir et une étape de déformation dudit empiècement pour faire apparaître des zones planes triangulées destinées à être fixées sur les parois de murs en regard et la paroi de sol en regard, et définir une partie centrale inclinée conformée en triangulation, avec la base en avant, ladite partie centrale étant dégagée par rapport à l'angle de jonction des parois de murs et sol entre eux, l'empiècement réalisé s'intégrant dans une découpe d'angle établie sur le revêtement principal, l'empiècement d'angle étant fixé par collage ou autre aux parois de murs et sol en regard à l'exception de ladite partie centrale triangulaire, le raccordement entre l'empiècement et le revêtement principal s'effectuant par jonction bout à bout et dépose d'un moyen de liaison.

Ces caractéristiques et d'autres encore ressortiront bien de la suite de la description.

Pour fixer l'objet de l'invention illustrée d'une manière non limitative aux figures des dessins où :
- Les figures 1 et 2 sont des vues à caractère schématique illustrant la mise en oeuvre des parties de revêtements en angle rentrant selon l'art antérieur dans une première mise en oeuvre.
- La figure 3 est une vue d'un élément d'angle thermoformé selon l'art antérieur.
- La figure 4 est une vue en perspective de face illustrant le dispositif d'un empiècement d'angle selon l'invention positionné in situ et donc représenté en trois dimensions.
- La figure 5 est une vue de profil selon la figure 4.
- Les figures 6, 7, 8 et 9 sont des vues du dispositif d'empiècement selon l'invention dans quatre mises en oeuvre en variante.

Afin de rendre plus concret l'objet de l'invention, on le décrit maintenant d'une manière non limitative aux figures des dessins.

On a représenté par (1A) (1B) deux parois de murs successives, et par (1C) le sol susceptible d'être recouvert d'un revêtement (R) de sol à base de polychlorure de vinyle et autres matériaux similaires ayant toutes caractéristiques appropriées en fonction des besoins et applications. La partie d'angle rentrant est référencée par (1D) et est donc définie comme étant la zone de convergence de deux parois de murs successives perpendiculaires entre elles et ce par rapport au plan de sol (1C).

Selon l'invention, on dispose, dans les parties d'angles d'un lieu, d'une construction de toutes natures et applications, des dispositifs indépendants constituant des empiècements d'angles (10) qui sont réalisés dans le même matériau que le revêtement de sol lui-même. Ainsi, les empiècements d'angles (10) ont les mêmes caractéristiques techniques et aspects visuels que les revêtements posés dans le lieu considéré, en assurant ainsi une continuité et une harmonie complète dans l'esthétique et la continuité des caractéristiques techniques du revêtement. Chaque empiècement (10) est donc fabriqué comme le revêtement en se présentant initialement dans un état initial avant pose en deux dimensions. Le revêtement (R), et donc le ou les empiècements (10) ont, de par leur matériau constitutif, une certaine souplesse et sont donc déformables. L'empiècement (10), selon l'invention, présente, en situation à plat après découpe, une configuration géométrique plane, non régulière, dans une forme globale d'aspect polygonal avec deux parties triangulées (T1 - T2) orientées opposées, et de surface différente, séparées par un axe de jonction (a.a) rectiligne correspondant à la largeur maximum (1) de l'empiècement, et un axe (b.b) perpendiculaire conférant à l'empiècement sa symétrie. L'empiècement (10) est représenté à plat, selon les figures 6, 7, 8 et 9 avec, à partir d'une même forme générale, quelques variantes. Ainsi, à partir des figures 6 et 8, la partie triangulée, qui définit deux zones (Z1 - Z2) qui seront destinées à être contre les parois de murs, présente une partie centrale de raccordement au sommet curviligne (10a), tandis qu'aux figures 7 à 9 la zone de jonction est établie par une arête (10b). La partie triangulée (T2) est destinée à configurer, après pose, sensiblement deux zones (Z3 et Z4), une zone (Z3) destinée à constituer la partie avant de l'empiècement pour être solidarisé au sol, et la partie (Z4) centrale qui est délimitée sur chacun de ses côtés par les trois zones (Z1 - Z2 - Z3). A plat, la zone triangulée (T2) est définie par une variation de sa largeur en rétrécissant de sa base vers son sommet en deux angulations différentes pouvant faire apparaître deux sections trapézoïdales (10c - 10d) successives de surface différente. La partie d'extrémité présente, selon les figures 6, 8 ou 7, 9 une partie sommitale rentrante (10e) ou en saillie (10f), selon l'application.

Selon l'invention, l'empiècement ainsi défini dans sa configuration géométrique, et ayant une certaine souplesse de par sa constitution, peut être mis en place dans la zone d'angle rentrant en prenant la configuration nouvelle illustrée figures 4 et 5. L'empiècement comprend ainsi trois zones triangulées (Z1 - Z2 - Z3), deux (Z1 - Z2) fixées à la paroi de mur en regard, et la troisième (Z3) fixée en avant sur le sol, et ce par tous moyens, collage ou autre. La quatrième zone (Z4) apparaît par déformation et présente à son tour un aspect triangulé en constituant un plan incliné (10g) vers l'avant, rigide et éloigné par rapport à la partie d'angle rentrant définie entre les parois de murs et du sol, cet éloignement étant de plusieurs centimètres en fonction de la dimension de l'empiècement. Cette quatrième zone (Z4) prend ainsi naissance sensiblement dans la zone de raccordement des zones triangulées (Z1 et Z2), et se développe jusqu'à la jonction de la zone triangulée (Z3) solidarisée au sol. L'angle d'inclinaison α de cette quatrième zone est de l'ordre de 45° et définit un plan ou surface de dégagement apparent relativement importante, tout en restant dans une continuité avec les autres parties de l'empiècement et celles du revêtement qui lui est associé. On dispose ainsi autant d'empiècements qu'il y a d'angles rentrants dans la pièce ou le local à aménager.

Il y a lieu de préciser ainsi que la mise en place des empiècements d'angles rentrants s'effectue après positionnement des berceaux profilés en quart de cercle rappelés initialement selon l'art antérieur. Le procédé de pose des revêtements des empiècements s'effectue comme suit.

Le procédé de pose de revêtements de sols et de murs dans les angles rentrants est remarquable en ce qu'il consiste à découper des empiècements selon des formes géométriques particulières dans les matériaux du revêtement destiné à être posé au sol, lesdits empiècements découpés étant en deux dimensions, à présenter lesdits empiècements dans les zones d'angles rentrants, à couvrir et à les déformer pour faire apparaître des parties planes triangulées destinées à être fixées sur les parois de murs en regard et la paroi de sol en regard, et définir une partie centrale inclinée conformée en triangulation, avec la base en avant, ladite partie centrale étant dégagée par rapport à l'angle de jonction des parois de murs et sol entre eux, et en ce que l'empiècement réalisé s'intègre dans une découpe d'angle établie sur le revêtement principal, et en ce que l'empiècement d'angle est fixé par collage ou autre aux parois de murs et sol en regard à l'exception de sa zone centrale, et en ce que le raccordement entre l'empiècement et le revêtement principal s'effectue par jonction bout à bout et dépose d'un moyen de liaison.

Les avantages ressortent bien de l'invention. On souligne le nouveau concept de réalisation des empiècements dans la matière et le décor du revêtement de sol principal, la simplicité de mise en oeuvre des empiècements in situ. Il faut les déformer en trois dimensions et appliquer ensuite certaines parties contre les parois de murs et de sol en les solidarisant par collage ou autres. On supprime les opérations de découpe, de soudure, dans l'angle. On évite l'apparition de détériorations par l'effet de chaleur donnée par l'outil de chauffe et de dépose du cordon de soudure. On supprime les endroits d'angles d'accès impossible en proposant au contraire de décaler la zone d'angle avec une large base inclinée vers l'avant évitant de stocker les déchets. L'entretien est donc plus facile, s'effectue en tous points et on répond donc aux exigences sanitaires et d'hygiène en particulier requises dans les milieux hospitaliers et de la santé en général.

On répond aussi à un autre problème qui est celui de la non perpendicularité des parois de murs et/ou de sols entre elles, l'empiècement de par sa nature s'adaptant très facilement aux différences géométriques pouvant exister in situ entre les parois de murs/sols.

Un autre avantage réside dans la possibilité pour l'opérateur de travailler avec un jeu de gabarits de formes et dimensions variables mais reprenant la configuration de l'empiècement selon l'invention. Il suffit à l'opérateur, à l'aide d'un cutter, de découper l'empiècement in situ dans la longueur du revêtement mis à disposition. Il n'y aura pas de différences du tout, l'empiècement étant découpé dans le revêtement de pose.

## Revendications

1. Empiècement (10) pour un revêtement (R) de sol et mur posé dans une zone d'angle rentrant (1D) de jonction entre un sol (1C) et des murs (1A - 1B), ledit empiècement (10) étant indépendant, issu du même matériau constitutif du revêtement (R) avec les mêmes caractéristiques constitutives et de décor, **caractérisé en ce que** ledit empiècement d'angle est constitué en deux dimensions avant pose, et défini en trois dimensions après pose, en présentant, à plat, une configuration géométrique de ses lignes non régulière pour, qu'après pose, ledit empiècement ait une configuration géométrique régulière parallélépipédique, ledit empiècement comprenant, après pose, 4 zones (Z1 - Z2 - Z3 - Z4), dont trois zones triangulées (Z1 - Z2 - Z3) qui présentent chacune deux bases formant une partie du pourtour périphérique de l'empiècement et une troisième base intérieure, la juxtaposition consécutive desdites troisièmes bases formant une partie centrale triangulée (Z4), disposée inclinée après pose, et se situant dans un plan avancé et d'éloignement par rapport à la partie d'angle de jonction (1D) des parois de murs successives (1A - 1B) et du sol (1C), ladite partie centrale triangulée constituant une surface de dégagement apparente d'accès aisé pour l'entretien et permettant le déversement et la collecte des poussières et autres à sa base.

2. Empiècement, selon la revendication 1, **caractérisé en ce que** l'empiècement (10) présente, en situation à plat après découpe, une configuration géométrique plane, non régulière, dans une forme globale d'aspect polygonal avec deux parties triangulées (T1 - T2) orientées opposées, et de surface différente, séparées par un axe de jonction (a.a) rectiligne correspondant à la largeur maximum (1) de l'empiècement, et un axe (b.b) perpendiculaire conférant à l'empiècement sa symétrie.

3. Empiècement, selon la revendication 2, **caractérisé en ce que** la première partie triangulée (T1), qui définit deux zones triangulées (Z1 - Z2) qui sont destinées à être contre les parois de murs, présente une partie centrale de raccordement au sommet curviligne (10a).

4. Empiècement, selon la revendication 2, **caractérisé en ce que** la première partie triangulée (T1), qui définit deux zones triangulées (Z1 - Z2) qui sont destinées à être contre les parois de murs, présente une partie centrale de raccordement établie par une arête (10b).

5. Empiècement, selon la revendication 2, **caractérisé en ce que** la deuxième partie triangulée (T2) a une configuration, après pose, sensiblement avec une zone triangulée (Z3) et ladite partie centrale triangulée (Z4), la zone triangulée (Z3) destinée à constituer la partie avant de l'empiècement pour être solidarisé au sol, et la partie (Z4) centrale qui est délimitée sur chacun de ses côtés par les trois zones triangulées (Z1 - Z2 - Z3).

6. Empiècement, selon la revendication 2, **caractérisé en ce que**, à plat, la deuxième partie triangulée (T2) est définie par une variation de sa largeur en rétrécissant de sa base vers son sommet en deux angulations différentes pouvant faire apparaître deux sections trapézoïdales (10c - 10d) successives de surface différente,
**et en ce que** la partie d'extrémité présente une partie sommitale rentrante (10e) ou en saillie (10f), selon l'application.

7. Empiècement, selon l'une quelconque des revendications 1 à 6, **caractérisé en ce que**, après pose, la partie centrale triangulée (Z4) prend naissance sensiblement dans la zone de raccordement des zones triangulées (Z1 et Z2), solidarisées aux parois de murs, et se développe jusqu'à la jonction de la zone triangulée (Z3) solidarisée au sol,
et **en ce que** l'angle d'inclinaison α de cette partie centrale triangulée (Z4) est de l'ordre de 45° et définit un plan ou surface de dégagement apparent relativement importante, tout en restant dans une continuité avec les autres parties de l'empiècement et celles du revêtement qui lui est associé.

8. Procédé de pose d'un revêtement de sol et de mur dans une zone d'angle rentrant (1D) entre un sol (1C) et des murs (1A - 1B) comprenant une étape de découpage d'un empiècement (10) selon une forme géométrique particulière dans le matériau de revêtement (R) destiné à la pose, ledit empiècement découpé étant en deux dimensions, une étape de présentation dudit empiècement dans la zone d'angle rentrant à couvrir et une étape de déformation dudit empiècement pour faire apparaître des zones planes triangulées (Z1 - Z2 - Z3) destinées à être fixées sur les parois de murs en regard et la paroi de sol en regard, et définir une partie centrale (Z4) inclinée conformée en triangulation, avec la base en avant, ladite partie centrale étant dégagée par rapport à l'angle de jonction des parois de murs et sol entre eux, l'empiècement réalisé s'intégrant dans une découpe d'angle établie sur le revêtement principal, l'empiècement d'angle étant fixé par collage ou autre aux parois de murs et sol en regard à l'exception de ladite partie centrale triangulaire (Z4), le raccordement entre l'empiècement et le revêtement principal s'effectuant par jonction bout à bout et dépose d'un moyen de liaison.

## Claims

1. Insert (10) for a floor and wall covering (R) placed in a reentrant corner zone (1D) joining a floor (1C) and walls (1A - 1B), the said insert (10) being independent, made from the same material as the covering (R) with the same constituent and decorative features, **characterized in that** the said corner insert is made in two dimensions before it is laid, and defined in three dimensions after it is laid, the said insert having, in the flat state, an irregular geometric configuration of its lines so that, after it is laid, the said insert has a regular parallelepipedic geometric configuration (Z1 - Z2 - Z3 - Z4), including three triangulated zones (Z1 - Z2 - Z3) each of which has two bases forming a portion of the peripheral surround of the insert and a third internal base, the consecutive juxtaposition of the said third bases forming a triangulated central portion (Z4) inclined after laying, and being located in a forward plane away from the corner junction portion (1D) of the successive walls (1A - 1B) and of the floor (1C), the said triangulated central portion constituting an apparent clearance surface that is readily accessible for cleaning and makes it possible to dislodge and collect dust and other materials at its base.

2. Insert according to Claim 1, **characterized in that** the insert (10) has, when flat and after being cut out, an irregular planar geometric configuration and an overall shape of polygonal appearance with two triangulated portions (T1 - T2) oriented in opposition, and having different areas, separated by a straight junction axis (a.a) corresponding to the maximum width (1) of the insert, and a perpendicular axis (b.b) imparting its symmetry to the insert.

3. Insert according to Claim 2, **characterized in that** the first triangulated portion (T1), which defines two triangulated zones ((Z1 - Z2) which are intended to be positioned against the walls, has a central connection portion at the apex (10a) which is curved.

4. Insert according to Claim 2, **characterized in that** the first triangulated portion (T1), which defines two triangulated zones ((Z1 - Z2) which are intended to be positioned against the walls, has a central connection portion provided by an edge (10b).

5. Insert according to Claim 2, **characterized in that** the second triangulated portion (T2) has a configuration, after laying, substantially with a triangulated zone (Z3) and the said triangulated central portion (Z4), the said triangulated zone (Z3) being intended to constitute the front portion of the insert to be joined to the floor, and the central portion (Z4) being bounded on each of its sides by the three triangulated zones (Z1 - Z2 - Z3).

6. Insert according to Claim 2, **characterized in that**, in the flat position, the second triangulated portion (T2) is defined by a variation of its width by narrowing of its base towards its apex in two different angulations causing the appearance of two successive trapezoidal sections (10c- 10d) having different areas, and **in that** the end portion has a recessed (10e) or projecting (10f) apical portion, depending on the application.

7. Insert according to any one of Claims 1 to 6, **characterized in that**, after laying, the triangulated central portion (Z4) begins substantially in the connecting zone of the triangulated zones (Z1 and Z2), joined to the walls, and extends towards the junction of the triangulated zone (Z3) joined to the floor,
and **in that** the tilt angle (α) of this triangulated central portion (Z4) is about 45° and defines a relatively large apparent clearance plane or surface, while remaining continuous with the other portions of the insert and those of the covering associated therewith.

8. Method for laying a floor and wall covering in a reentrant corner zone (1D) between a floor (1C) and walls (1A - AB) comprising a step of cutting an insert (10) to a particular geometric shape from the covering material (R) intended to be laid, the said cutout insert having two dimensions, a step of positioning the said insert in the reentrant corner zone to be covered, and a step of deformation of the said insert to cause the appearance of triangulated planar zones (Z1 - Z2 - Z3) intended to be fixed to the opposite walls and floor, and to define an inclined central portion (Z4) shaped in triangulation with the base facing forward, the said central portion standing away from the corner in which the walls and floor meet, the insert thus produced being integrated in a corner cutout prepared on the main covering, the corner insert being fixed by adhesive or other means to the opposite walls and floor, with the exception of the said triangular central portion (Z4), the connection between the insert and the main covering being provided by the end-to-end joining and deposition of bonding means.

## Patentansprüche

1. Aufsatzstück (10) für einen Boden- und Wandbelag (R) zur Verlegung in zurückspringenden Eckflächen (1D) am Übergang zwischen Boden (1C) und den Wänden (1A - 1B), wobei das besagte Aufsatzstück (10) keine Verbindung hat und aus demselben Werkstoff besteht wie der Belag (R) mit derselben Beschaffenheit und Musterung, **dadurch gekennzeichnet, dass** das besagte Eckstück vor der Verlegung in zwei Dimensionen, nach der Verlegung aber in drei Dimensionen ausgebildet ist und im nicht gefalteten Zustand eine unregelmäßige Liniengestaltung aufweist, die nach der Verlegung zu einer regelmäßigen, parallelepipedischen geometrischen Gestalt wird, wobei das besagte Aufsatzstück nach der Verlegung sich in vier Einzelflächen (Z1, Z2, Z3, Z4) - drei davon in Dreiecksform (Z1, Z2, Z3) - gliedert, die jeweils mit zwei Grundlinien zur Umfangslinie des Aufsatzstücks gehören und eine dritte innenliegende Grundlinie umfassen, wobei die dritten Grundlinien aneinandergereiht einen nach der Verlegung schräg angeordneten dreieckigen Mittelteil (Z4) bilden, der nach vorne gerückt und vom Verbindungseck (1D) der zusammenstoßenden Mauerwände (1A - 1B) und des Bodens (1C) etwas abgesetzt ist, wobei der dreieckige Mittelteil eine gut zugängliche, sichtbare Abzugsfläche für die Pflege bildet, da sich der Staub o.ä. hier sammeln und an der Grundlinie zusammenfließen kann.

2. Aufsatzstück nach Anspruch 1, **dadurch gekennzeichnet, dass** das Aufsatzstück (10) nach dem Zuschnitt im nicht gefalteten Zustand eine unregelmäßige, ebene, geometrische Gestalt innerhalb einer polygonal aussehenden Gesamtform mit zwei in entgegengesetzte Richtung weisenden dreieckigen Bereichen (T1 - T2) unterschiedlicher Fläche aufweist, abgetrennt durch eine gerade Verbindungsachse (a.a) an der breitesten Stelle (1) des Aufsatzstücks und einer senkrecht dazu verlaufenden Achse (b.b), die dem Aufsatzstück seine Symmetrie verleiht.

3. Aufsatzstück nach Anspruch 2, **dadurch gekennzeichnet, dass** der erste Dreiecksbereich (T1) zwei dreieckige Flächen (Z1 - Z2) bestimmt, die an den Mauerwänden anliegen sollen, und in der Mitte einen Übergangsteil mit abgerundetem Scheitel (10a) aufweist.

4. Aufsatzstück nach Anspruch 2, **dadurch gekennzeichnet, dass** der erste Dreiecksbereich (T1) zwei dreieckige Flächen (Z1 - Z2) bestimmt, die an den Mauerwänden anliegen sollen, und in der Mitte einen Übergangsteil in Form eines Grats (10b) aufweist.

5. Aufsatzstück nach Anspruch 2, **dadurch gekennzeichnet, dass** der zweite Dreiecksbereich (T2) nach der Verlegung grob gesehen als dreieckige Fläche (Z3) und mit dem erwähnten dreieckigen Mittelteil (Z4) ausgebildet ist, wobei die Dreiecksfläche (Z3) als Vorderteil für das Aufsatzstück zur Befestigung am Boden gedacht' ist und der Mittelteil (Z4) auf allen Seiten von den drei Dreiecksflächen (Z1 - Z2 - Z3) begrenzt wird.

6. Aufsatzstück nach Anspruch 2, **dadurch gekennzeichnet, dass** der zweite Dreiecksbereich (T2) in nicht gefalteter Form durch eine Breitenänderung definiert ist, da er sich von der Grundlinie bis zum Scheitel in zwei unterschiedlichen Winkeln verjüngt und zwei unterschiedlich große, aneinander anschließende Trapezabschnitte (10c - 10d) entstehen lässt,
sowie **dadurch**, dass die Stirnseite je nach Anwendung einen zurückspringenden (10e) oder hervorspringenden (10f) Scheitelbereich aufweist.

7. Aufsatzstück nach einem beliebigen Anspruch 1 - 6, **dadurch gekennzeichnet, dass** der dreieckige Mittelbereich (Z4) nach der Verlegung grob gesehen am Übergangsbereich der fest an den Mauerwänden sitzenden Dreiecksflächen (Z1 und Z2) ansetzt und sich bis zum Anschluss der fest am Boden angebrachten Dreiecksfläche (Z3) hinzieht,
sowie **dadurch**, **dass** dieser dreieckige Mittelteil (Z4) ca. 45° geneigt (Winkel α) angeordnet ist und eine sichtbare, vergleichsweise große Abzugsebene bzw. - fläche bildet, gleichzeitig aber einen fließenden Übergang zu den übrigen Teilen des Aufsatzstücks und des dazugehörigen Belags bildet.

8. Verlegungsverfahren für einen Boden- und Wandbelag in zurückspringenden Eckbereichen (1D) zwischen Boden (1C) und den Wänden (1A - 1B), bestehend aus einem Arbeitsschritt zum Zuschneiden eines Aufsatzstücks (10) nach einer besonderen geometrischen Form aus dem Belagswerkstoff (R) für die Verlegung, so dass der besagte Zuschnitt in zwei Dimensionen entsteht, einem Anlegeschritt im abzudeckenden, zurückspringenden Eckbereich und einem Umformschritt des besagten Aufsatzstücks, bei dem ebene Dreiecksflächen (Z1 - Z2 - Z3) zur Befestigung an den gegenüberliegenden Mauerwänden und der gegenüberliegenden Bodenfläche entstehen und einen schräg sitzenden Mittelteil (Z4) in Dreiecksform mit nach vorne gerückter Grundlinie ausbilden, wobei der besagte Mittelteil gegenüber dem Schnittpunkt von Mauerwänden und Boden zurückgesetzt ist, das ausgeführte Aufsatzstück in einen Eckausschnitt im eigentlichen Belag passt, das Eckaufsatzstück an die gegenüberliegenden Mauerwände und den Boden mit Ausnahme des besagten dreieckigen Mittelteils (Z4) geklebt o.ä. wird und der Übergang zwischen dem Aufsatzstück und dem eigentlichen Belag durch Aneinanderlegen und Anbringen eines Verbindungsmittels gefügt wird.
